# FASCICULE DE BREVET EUROPEEN

(11) **EP 1 432 530 B1**
(45) Date de publication et mention de la délivrance du brevet: **27.04.2005**
(21) Numéro de dépôt: 02793156.7
(22) Date de dépôt: 04.10.2002
(51) Int. Cl.: B06B 1/02

(54) **DISPOSITIF ET PROCEDE DE PRODUCTION D'IMPULSIONS ULTRASONORES DE FORTE PRESSION**
VORRICHTUNG UND VERFAHREN ZUR ERZEUGUNG VON HOCHDRUCKULTRASCHALLIMPULSEN
DEVICE AND METHOD FOR PRODUCING HIGH-PRESSURE ULTRASONIC PULSES

(30) Priorité: 04.10.2001 FR 0112774
(43) Date de publication de la demande: 30.06.2004
(73) Titulaire: INSTITUT NATIONAL DE LA SANTE ET DE LA RECHERCHE MEDICALE (INSERM), 75654 Paris Cédex 13 (FR)
(72) Inventeur: CATHIGNOL, Dominique, F-69740 Genas (FR)
(74) Mandataire: Thibault, Jean-Marc
(86) Numéro de dépôt international: PCT/FR2002/003390
(87) Numéro de publication internationale: WO 2003/028904

(56) Documents cités:
- DE-C- 19 733 233
- US-A- 5 549 110
- PATENT ABSTRACTS OF JAPAN vol. 013, no. 472 (C-647), 25 octobre 1989 (1989-10-25) & JP 01 185261 A (TOSHIBA CORP), 24 juillet 1989 (1989-07-24)

## Description

La présente invention concerne le domaine technique de la génération d'impulsions ultrasonores de très forte intensité, c'est-à-dire de l'ordre de plusieurs centaines de bars, voire du millier.

La présente invention concerne des applications notamment dans le domaine du contrôle non destructif d'un matériau ou d'une structure, ou dans le domaine médical (lithotritie, destruction tissulaire par cavitation .....).

Les impulsions ultrasonores sont produites dans un milieu de couplage, à l'aide d'une source comportant un transducteur de type piézo-électrique qui, lorsqu'une tension électrique lui est appliquée, produit une onde acoustique qui est généralement focalisée en vue d'atteindre des pressions élevées. A cet égard, il est à noter que le rapport qui existe entre la pression au foyer et la pression à la surface du transducteur est appelé gain d'antenne. Un tel gain d'antenne est fonction de la fréquence émise, ainsi que de l'ouverture, c'est-à-dire du rapport entre la distance focale et le diamètre du transducteur. A titre illustratif, la génération d'une onde de pression de 1 000 bars au foyer d'un lithotriteur peut être obtenue avec une source en forme de coupelle, dont le diamètre est de 45 cm approximativement et dont la pression à la surface est de 10 bars environ, avec une fréquence de 400 kHz.

Il doit donc être constaté qu'une telle source de production d'impulsions ultrasonores présente un encombrement important ne permettant pas la réalisation de dispositifs portables ou semi-portables. La réduction de la taille d'une telle source passe par l'augmentation de la pression surfacique au niveau de la coupelle d'émission.

Pour tenter d'atteindre cet objectif, l'art antérieur a proposé d'utiliser des matériaux de types composites, appelés piézo-composites, permettant d'augmenter la pression surfacique par un facteur de 1,5 à 2 environ, comparativement aux matériaux classiques piézo-céramiques. En effet, ce type de matériau, vibrant essentiellement en épaisseur, génère des modes latéraux dont l'amplitude est plus faible que dans le cas des matériaux piézo-céramiques classiques. Ce gain, quoique intéressant, s'avère encore insuffisant.

Dans la thèse de Doctorat présentée par Luc CHOFFLET à l'Université Paris VIII sur "L'étude de l'optimisation des transducteurs ultrasonores et des structures multi-piézo-électriques empilées", il a été montré qu'il était possible d'augmenter la pression surfacique en assemblant deux transducteurs sous la forme d'un sandwich. En effet, du point de vue théorique, le gain est proportionnel au nombre de couches de l'empilement. Cependant, des études pratiques ont montré que le gain est en réalité plus faible, du fait que le transducteur frontal reçoit toute la contrainte entraînant la rupture de l'élément situé le plus en avant. Par ailleurs, si la réalisation d'un transducteur de type à empilement est déjà complexe pour un transducteur plan, elle devient extrêmement délicate lorsqu'il s'agit de réaliser une coupelle mettant en oeuvre ce principe.

Dans l'état de la technique, il est aussi connu des transducteurs de type TONPILZ (champignon acoustique) conçus principalement pour générer une onde monochromatique, utilisable notamment pour les sonars de pêche ou de l'armée. Les brevets FR 2 640 455 et FR 2 728 755 décrivent diverses variantes de réalisation d'une contrainte mécanique effectuée sur le matériau piézo-électrique, afin de générer des pressions élevées.

Il doit être constaté que le serrage du matériau piézo-électrique du transducteur diminue de façon drastique la fréquence de résonance de l'ensemble. Ainsi, un tel transducteur fonctionne uniquement à une fréquence de résonance de quelques dizaines de kHz au maximum, de sorte que leur application se trouve limitée aux sonars. Par ailleurs, dans la mesure où le transducteur est formé d'un empilement de couches, une telle source permet de transmettre uniquement la fréquence pour laquelle l'ensemble des couches rentre en résonance, ce qui ne permet pas de transmettre une impulsion de pression présentant un large spectre de fréquence et donc une impulsion courte. De plus, la réalisation d'un transducteur mettant en oeuvre un empilement de couches n'est pas simple à réaliser.

Dans l'état de la technique, il est connu également par le brevet US 5 549 110 un dispositif de production d'impulsions sonores comportant un transducteur de type piézo-céramique muni d'électrodes raccordées à des moyens d'application d'une tension électrique sur lesdites électrodes. Selon une variante de réalisation, ces moyens d'application d'une tension électrique assurent l'application d'un champ électrique de sens opposé au sens de polarisation du transducteur et ensuite, l'application d'un champ électrique transitoire de même sens que celui de la polarisation afin d'obtenir l'émission d'une onde sonore.

La mise en oeuvre d'une précontrainte électrique sur le transducteur piézo-électrique permet d'éviter les problèmes inhérents à l'application d'une précontrainte mécanique. Par ailleurs, dans la mesure où le transducteur est préalablement comprimé avant d'être soumis à une extension pour créer une onde ultrasonore de forte pression, il n'apparaît aucun allongement susceptible de le rompre.

Toutefois, le dispositif de production d'impulsions sonores décrit par ce brevet ne peut pas être utilisé en pratique dans une application notamment de lithotritie. En effet, la forme d'onde produite par un tel dispositif ne respecte pas les contraintes associées à une onde acoustique de choc. En particulier, la précontrainte appliquée au transducteur conduit à la génération d'une onde de détente de valeur sensiblement égale à celle de l'onde de compression générée par la suite. Cette onde de détente entraîne de la cavitation, ce qui nuit à la bonne propagation de l'onde de compression qui suit. De plus, la précontrainte appliquée au transducteur conduit inévitablement à sa dépolarisation.

L'objet de l'invention vise donc à remédier aux inconvénients de l'état de la technique en proposant un dispositif adapté pour produire des impulsions ultrasonores de forte pression, sans créer une onde de détente préalable et conçu pour éviter de dépolariser le transducteur piézo-électrique tout en étant réalisé de façon simple.

Pour atteindre un tel objectif, le dispositif de production d'impulsions ultrasonores de forte pression conforme à l'invention comporte :
- une source ultrasonore comportant un transducteur de type piézo-électrique muni d'électrodes et présentant un sens de polarisation dans une direction donnée,
- et des moyens d'application d'une tension électrique sur les électrodes du transducteur ultrasonore, assurant pour obtenir l'émission d'une onde ultrasonore :
   - l'application d'un champ électrique de sens opposé au sens de polarisation, afin de comprimer le transducteur ultrasonore,
   - puis l'application d'un champ électrique transitoire de même sens que celui de la polarisation, de manière à obtenir l'émission d'une onde ultrasonore de compression dans le milieu de couplage.

Selon l'invention, les moyens assurent l'application d'une tension électrique progressive avec un temps de montée pour créer un champ électrique de sens opposé au sens de polarisation, pendant une durée d'application inférieure à celle conduisant à la dépolarisation du transducteur ultrasonore piézo-électrique.

Un autre objet de l'invention est de proposer un dispositif de production d'impulsions ultrasonores de forte pression adapté pour éviter la dépolarisation du transducteur qui, en particulier, présente une polarisation de forte amplitude susceptible d'entraîner progressivement sa dépolarisation.

Pour atteindre un tel objectif, le dispositif de production d'impulsions ultrasonores, conforme à l'invention, comporte des moyens d'application d'une tension électrique assurant l'application d'un champ électrique transitoire pendant un temps d'application supérieur ou égal à la durée d'application du champ électrique de sens opposé au sens de polarisation pour permettre la repolarisation éventuelle du transducteur ultrasonore.

Diverses autres caractéristiques ressortent de la description faite ci-dessous en référence aux dessins annexés qui montrent, à titre d'exemples non limitatifs, des formes de réalisation et de mise en oeuvre de l'objet de l'invention.

Les **fig. 1** à **3** sont diverses vues schématiques d'un dispositif de production d'impulsions ultrasonores conforme à l'invention, selon différentes positions caractéristiques de fonctionnement.

La **fig. 4** est un chronogramme permettant d'illustrer le principe de fonctionnement du dispositif selon l'invention.

Tel que cela apparaît plus précisément à la **fig. 1**, le dispositif de production d'impulsions ultrasonores de forte pression, représenté sous la référence générale **1**, comporte un transducteur ultrasonore **2**, de type piézo-électrique, formant une source de production d'une onde acoustique dans un milieu de couplage. Ce transducteur **2** comporte des électrodes **3**, parallèles entre elles et reliées à des moyens **4** d'application d'une tension électrique.

Le transducteur **2** n'est pas décrit plus précisément car sa constitution est bien connue de l'homme du métier. De plus, le transducteur ultrasonore **2** peut comporter, en tant qu'élément actif de génération d'une onde acoustique, tout type de matériau piézo-électrique, tel que piézo-céramique, piézo-composite, polymère piézo-électrique.

D'une manière connue, le transducteur **2** présente une polarisation dont le sens est représenté par la flèche **f**_{**1**}, dans une direction qui est perpendiculaire aux électrodes **3**. Le transducteur **2** fonctionne ainsi en mode compression/extension, dans la mesure où la direction de polarisation, propre au matériau piézo-électrique, est parallèle au champ électrique créé par les électrodes **3** lors de l'application d'une tension électrique à ses bornes. La déformation du matériau piézo-électrique du transducteur se fait essentiellement dans une direction parallèle au champ électrique.

Conformément à l'invention, les moyens **4** assurent l'application d'une précontrainte électrique au transducteur **2,** préalablement à la production d'une onde ultrasonore de forte pression. Tel qu'illustré à la **fig. 2**, les moyens **4** sont commandés pour appliquer une tension électrique progressive sur les électrodes **3** du transducteur **2,** de manière à créer, dans le matériau piézo-électrique, un champ électrique représenté par une flèche **f**_{**2**}**,** selon un sens opposé au sens de polarisation **f**_{**1**}, afin de comprimer progressivement le transducteur **2.** Ainsi, tel que cela ressort clairement de la **fig. 2** en comparaison avec la **fig. 1,** la tension électrique progressive appliquée sur les électrodes **3,** est telle que le transducteur **2** est soumis à un champ électrique de sens **f**_{**2**} opposé à la polarisation, de sorte que le transducteur **2** se comprime progressivement. En effet, le transducteur **2** est comprimé progressivement car il est rappelé que la pression générée est proportionnelle à la vitesse de variation (dérivée) de la tension. Tel que cela ressort de la **Fig. 4**, la tension de commande **V**_{**2**} de durée **T** conduit à l'application sur les électrodes **3** du transducteur, d'une tension électrique progressive avec un temps de montée **t**_{**2m**}, représentée par la partie correspondante de la tension **V**_{**4**}.

Ensuite, les moyens **4** assurent l'application d'une tension électrique **V**_{**3**} permettant de créer, dans le matériau piézo-électrique, un champ électrique transitoire de même sens que celui de la polarisation. Ainsi, tel que cela apparaît plus précisément à la **fig. 3**, le transducteur **2** est soumis à un champ électrique, représenté par la flèche **f**_{**3**}, de même sens que celui **f**_{**1**} de polarisation. Le transducteur **2** subit, à partir de l'état précédent, une extension, de sorte qu'il émet une onde de compression **5** dans le milieu de couplage.

Tel que cela ressort de la description qui précède, l'objet de l'invention est un procédé simple pour assurer l'émission d'une onde ultrasonore **5** en comprimant progressivement le transducteur **2** en lui appliquant, par l'intermédiaire d'une tension électrique progressive, un champ électrique de sens opposé au sens de polarisation du transducteur, puis un champ électrique de même sens que celui de polarisation qui conduit à son extension. Dans la mesure où le transducteur **2** était initialement comprimé avant d'être allongé, il peut être considéré que le transducteur **2** s'éloigne peu de son état initial, tel qu'il est illustré à la **fig. 1.** Le transducteur **2** subit un allongement suffisamment faible pour ne pas se rompre. Par ailleurs, le fait de précontraindre progressivement le transducteur 2 ne conduit pas à l'apparition d'une onde de détente susceptible de gêner la propagation de l'onde de compression.

Selon une caractéristique de l'invention, les moyens **4** assurent l'application d'une tension électrique permettant l'application d'un champ électrique de sens **f**_{**2**} opposé au sens de polarisation **f**_{**1**} pendant une durée d'application **T** inférieure à celle conduisant à la dépolarisation du transducteur piézo-électrique **2** (**fig. 4**). Par exemple, la durée d'application **T** de cette tension électrique progressive assurant l'application d'un champ électrique de sens opposé au sens de polarisation est supérieure à 10 µs et est, de préférence, de l'ordre de 100 µs. Ainsi, l'application d'une tension progressive pendant un temps limité permet de précontraindre le transducteur **2** progressivement sans le dépolariser.

Selon une caractéristique préférée de réalisation, les moyens **4** assurent l'application d'une tension électrique **V**_{**3**} pour créer le champ électrique transitoire de même sens **f**_{**3**} que celui **f**_{**1**} de la polarisation, pendant un temps d'application **t**_{**3**} compris entre 1 µs et 1 s et, de préférence, de l'ordre de 100 ms.

Selon une caractéristique préférée de réalisation, le temps d'application **t**_{**3**} du champ électrique transitoire est supérieur ou égal à la durée d'application **T** du champ électrique de sens opposé **f**_{**2**} au sens **f**_{**1**} de polarisation pour permettre la repolarisation du transducteur ultrasonore piézo-électrique **2**, dans le cas éventuel où une dépolarisation minime serait apparue, notamment dans le cas particulier de polarisation du transducteur **2** avec une forte amplitude. Tel que cela apparaît à la **Fig. 4,** la tension électrique **V**_{**3**} générant l'onde de compression retourne progressivement à sa valeur initiale (0 Volt) afin de permettre la repolarisation du transducteur.

Selon une autre caractéristique préférée de réalisation, les moyens **4** assurent l'application d'une tension électrique **V**_{**3**} assurant l'application d'un champ électrique transitoire de même sens **f**_{**3**} que celui **f**_{**1**} de la polarisation, pendant un temps de montée **t**_{**3m**} compris entre 0,1 et 20 µs et, de préférence, compris entre 1 et 10 µs dans le cas de la lithotritie.

Le troisième chronogramme de la **fig. 4** montre la forme de la tension électrique **V**_{**4**} aux bornes du transducteur **2.** Selon une caractéristique préférée de réalisation, la tension électrique progressive assurant l'application d'un champ électrique de sens **f**_{**2**} opposé au sens de polarisation **f**_{**1**}, présente un temps de montée **t**_{**2m**} supérieur au temps de montée **t**_{**3m**} du champ électrique transitoire, de manière à minimiser l'influence d'une onde parasite, à savoir de détente. Selon une variante préférée de réalisation, ce temps de montée **t**_{**2m**} est supérieur à au moins dix fois le temps de montée **t**_{**3m**} du champ électrique transitoire.

L'objet de l'invention permet ainsi de disposer d'un dispositif de production d'une onde ultrasonore de forte pression. Ainsi, il a été obtenu une pression maximale de 35 bars (avant détérioration) pour un transducteur ne mettant pas en oeuvre l'objet de l'invention. Avec un transducteur auquel était appliquée une précontrainte électrique, il a pu être obtenu une pression maximale de 60 bars.

Bien entendu, les moyens d'application **4** des tensions électriques aux bornes des électrodes peuvent être réalisés de toute manière appropriée par un ou deux générateurs par exemple. De plus, le transducteur peut recevoir une forme quelconque, telle qu'une réalisation en forme de coupelle.

L'invention n'est pas limitée aux exemples décrits et représentés car diverses modifications peuvent y être apportées sans sortir de son cadre.

L'invention est définie par les revendications suivantes.

## Revendications

1. Dispositif de production d'impulsions ultrasonores de forte pression, comportant :
• une source ultrasonore comportant un transducteur (**2**) de type piézo-électrique muni d'électrodes (**3**) et présentant un sens (**f**_{**1**}) de polarisation dans une direction donnée,
• et des moyens (**4**) d'application d'une tension électrique sur les électrodes (**3**) du transducteur ultrasonore (**2**), assurant pour obtenir l'émission d'une onde ultrasonore :
• l'application d'un champ électrique de sens (**f**_{**2**}) opposé au sens (**f**_{**1**}) de polarisation, afin de comprimer le transducteur ultrasonore (**2**),
• puis l'application d'un champ électrique transitoire de même sens (**f**_{**3**}) que celui de la polarisation (**f**_{**1**}), de manière à obtenir l'émission d'une onde ultrasonore de compression dans le milieu de couplage,
**caractérisé en ce que** les moyens (**4**) assurent l'application d'une tension électrique avec un temps de montée (**t**_{**2m**}) pour créer un champ électrique de sens (**f**_{**2**}) opposé au sens (**f**_{**1**}) de polarisation, pendant une durée d'application (**T**) inférieure à celle conduisant à la dépolarisation du transducteur ultrasonore piézo-électrique.

2. Dispositif de production d'impulsions ultrasonores de forte pression selon la revendication 1, **caractérisé en ce que** la durée d'application (**T**) d'une tension électrique assurant l'application d'un champ électrique de sens (**f**_{**2**}) opposé au sens (**f**_{**1**}) de polarisation est supérieure à 10 µs et est, de préférence, de l'ordre de 100 µs.

3. Dispositif de production d'impulsions ultrasonores de forte pression selon la revendication 1 ou 2, **caractérisé en ce que** les moyens (**4**) d'application d'une tension électrique (**V**_{**3**}) assurent l'application d'un champ électrique transitoire de même sens (**f**_{**3**}) que celui (**f**_{**1**}) de la polarisation pendant un temps d'application (**t**_{**3**}) compris entre 1 µs et 1 s et, de préférence, de l'ordre de 100 ms.

4. Dispositif de production d'impulsions ultrasonores de forte pression selon la revendication 1 à 3, **caractérisé en ce que** les moyens (**4**) d'application d'une tension électrique (**V**_{**3**}) assurent l'application d'un champ électrique transitoire de même sens (**f**_{**3**}) que celui (**f**_{**1**}) de la polarisation pendant un temps de montée (**t**_{**3m**}) compris entre 0,1 et 20 µs.

5. Dispositif de production d'impulsions ultrasonores de forte pression selon les revendications 1 ou 2 et 4, **caractérisé en ce que** la tension électrique progressive assurant l'application d'un champ électrique de sens (**f**_{**2**}) opposé au sens (**f**_{**1**}) de polarisation présente un temps de montée (**t**_{**2m**}) supérieur au temps de montée (**t**_{**3m**}) du champ électrique transitoire.

6. Dispositif de production d'impulsions ultrasonores de forte pression selon la revendication 5, **caractérisé en ce que** le temps de montée (**t**_{**2m**}) est supérieur à au moins dix fois le temps de montée (**t**_{**3m**}) du champ électrique transitoire.

7. Dispositif de production d'impulsions ultrasonores de forte pression selon l'une des revendications 1 à 6 **caractérisé en ce que** le temps d'application (**t**_{**3**}) du champ électrique transitoire est supérieur ou égal à la durée (**T**) d'application du champ électrique de sens (**f**_{**2**}) opposé au sens (**f**_{**1**}) de polarisation, pour permettre la repolarisation éventuelle du transducteur ultrasonore (**2**).

## Patentansprüche

1. Vorrichtung zur Erzeugung von Hochdruckultraschallimpulsen, umfassend:
- eine Ultraschallquelle, welche einen mit piezoelektrischen Elektroden (3) versehenen Wandler (2) umfaßt und eine Polarisierungsrichtung (f₁) in einer gegebenen Richtung aufweist,
- Mittel (4) zum Anlegen einer elektrischen Spannung an die Elektroden (3) des Ultraschallwandlers (2), wobei - um das Ausstrahlen einer Ultraschallwelle zu erhalten -folgendes gewährleistet wird:
- Anlegen eines elektrischen Feldes der Richtung (f₂), welche der Polarisierungsrichtung (f₁) entgegengesetzt ist, um den Ultraschallwandler (2) zu komprimieren:
- danach Anlegen eines vorübergehenden elektrischen Feldes in derselben Richtung (f₃) wie der Polarisierungsrichtung (f₁), um das Ausstrahlen einer Ultraschallkompressionswelle im Ankoppelmittel zu erhalten,
**dadurch gekennzeichnet, daß** die Mittel (4) das Anlegen einer elektrischen Spannung mit einer Anstiegszeit (t₂ₘ) gewährleisten, um ein elektrisches Feld mit einer Richtung (f₂) zu erzeugen, die der Polarisierungsrichtung (f₁) entgegengesetzt ist, während einer Anlegezeit (T), die geringer ist, als jene, die zur Depolarisierung des piezoelektrischen Ultraschallwandlers führt.

2. Vorrichtung zur Erzeugung von Hochdruckultraschallimpulsen nach Anspruch 1, **dadurch gekennzeichnet, daß** die Anlegdauer (T) einer elektrischen Spannung, welche das Anlegen eines elektrischen Feldes mit der Richtung (f₂), die der Polarisierungsrichtung (f₁) entgegengesetzt ist, gewährleistet, über 10 µs und vorzugsweise in der Größenordnung von 100 µs liegt.

3. Vorrichtung zur Erzeugung von Hochdruckultraschallimpulsen nach Anspruch 1 oder 2, **dadurch gekennzeichnet, daß** die Mittel (4) zum Anlegen einer elektrischen Spannung (V₃) das Anlegen eines vorübergehenden elektrischen Feldes in derselben Richtung (f₃) wie der Polarisierungsrichtung (f₁) während einer Anlegzeit (t₃) gewährleisten, welche zwischen 1 µs und 1 s und vorzugsweise in der Größenordnung von 100 ms liegt.

4. Vorrichtung zur Erzeugung von Hochdruckultraschallimpulsen nach Anspruch 1 bis 3, **dadurch gekennzeichnet, daß** die Mittel (4) zum Anlegen einer elektrischen Spannung (V₃) das Anlegen eines vorübergehenden elektrischen Feldes in derselben Richtung (f₃) wie der Polarisierungsrichtung (f₁) während einer Anstiegszeit (t₃ₘ) gewährleisten, die zwischen 0,1 und 20 µs liegt.

5. Vorrichtung zur Erzeugung von Hochdruckultraschallimpulsen nach Anspruch 1 oder 2 und 4, **dadurch gekennzeichnet, daß** die progressive elektrische Spannung, welche das Anlegen eines elektrischen Feldes in der Richtung (f₂), die der Polarisierungsrichtung (f₁) entgegengesetzt ist, gewährleistet, eine Anstiegszeit (t₂ₘ) aufweist, die über der Anstiegszeit (t₃ₘ) des vorübergehenden elektrischen Feldes liegt.

6. Vorrichtung zur Erzeugung von Hochdruckultraschallimpulsen nach Anspruch 5, **dadurch gekennzeichnet, daß** die Anstiegszeit (t₂ₘ) über mindestens dem Zehnfachen der Anstiegszeit (t₃ₘ) des vorübergehenden elektrischen Feldes liegt.

7. Vorrichtung zur Erzeugung von Hochdruckultraschallimpulsen nach Anspruch 1 bis 6, **dadurch gekennzeichnet, daß** die Anlegzeit (t₃) des vorübergehenden elektrischen Feldes größer oder gleich der Anlegdauer (T) des elektrischen Feldes der Richtung (f₂) ist, die der Polarisierungsrichtung (f₁) entgegengesetzt ist, um eine eventuelle Repolarisierung des Ultraschallwandlers (2) zu ermöglichen.

## Claims

1. Method for producing high pressure ultrasonic pulses comprising:
• an ultrasound source comprising a transducer (2) of piezoelectric type provided with electrodes (3) and having a given direction (f₁) of polarisation,
• and means (4) for applying an electric voltage to the electrodes (3) of the ultrasound transducer (2) which, to obtain the emission of an ultrasonic wave, ensure
• the application of an electric field of direction (f₂) opposite to the direction (f₁) of polarisation, so as to compress the ultrasound transducer (2),
• then the application of a transient electric field of same direction (f₃) as that of polarisation (f₁) so as to obtain the emission of an ultrasonic compression wave in the coupling medium,
**characterized in that** means (4) ensure the application of an electric voltage with a rise time (t₂ₘ) to create an electric field of direction (f₂) opposite to the direction (f₁) of polarisation, during an application time (T) that is shorter than that leading to depolarisation of the piezoelectric ultrasound transducer.

2. Device for producing high pressure ultrasonic pulses as in claim 1, **characterized in that** the application time (T) of an electric voltage ensuring the application of an electric field of direction (f₂) opposite to the direction (f₁) of polarisation is longer than 10 µs and is preferably in the order of 100 µs.

3. Device for producing high pressure ultrasonic pulses as in claim 1 or 2, **characterized in that** the means (4) for applying an electric voltage (V₃) ensure the application of a transient electric field in the same direction (f₃) as that (f₁) of polarisation for an application time (t₃) of between 1 µs and 1 s and preferably in the order of 100 ms.

4. Device for producing high pressure ultrasonic pulses as in claims 1 to 3, **characterized in that** the means (4) for applying an electric voltage (V₃) ensure the application of a transient electric field in the same direction (f₃) as that (f₁) of polarisation for a rise time (t₃ₘ) of between 0.1 and 20 µs.

5. Device for producing high pressure ultrasonic pulses as in claims 1 or 2 and 4 **characterized in that** the progressive electric voltage ensuring the application of an electric field of direction (f₂) opposite to direction (f₁) of polarisation has a rise time (t₂ₘ) that is greater than the rise time (t₃ₘ) of the transient electric field.

6. Device for producing high pressure ultrasonic pulses as in claim 5, **characterized in that** the rise time (t₂ₘ) is greater than at least ten times the rise time (t₃ₘ) of the transient electric field.

7. Device for producing high pressure ultrasonic pulses. as in any of claims 1 to 6 **characterized in that** the application time (t₃) of the transient electric field is equal to or greater than the application time (T) of the electric field of direction (f₂) opposite to the direction (f₁) of polarisation, to enable optional repolarisation of the ultrasound transducer (2).
